# FASCICULE DE BREVET EUROPEEN

(11) **EP 0 263 734 B1**
(45) Date de publication et mention de la délivrance du brevet: **25.04.1990**
(21) Numéro de dépôt: 87402055.5
(22) Date de dépôt: 15.09.1987
(51) Int. Cl.: F01L 1/18, F01L 1/04

(54) **Agencement d'une rampe de culbuteurs sur une culasse de moteur à combustion interne**
Kipphebelnanordnung auf einem Zylinderkopf einer Brennkraftmaschine
Rocker arm arrangement on an internal-combustion engine cylinder head

(30) Priorité: 01.10.1986 FR 8613702
(43) Date de publication de la demande: 13.04.1988
(73) Titulaire: AUTOMOBILES PEUGEOT, 75116 Paris (FR); AUTOMOBILES CITROEN, 92200 Neuilly-sur-Seine (FR)
(72) Inventeur: Bocquet, Roger, 78480-Verneuil/Seine (FR)
(74) Mandataire: Polus, Camille

(56) Documents cités:
- EP-A- 0 091 096
- DE-C- 339 855
- GB-A- 170 436
- GB-A- 2 069 602
- GB-A- 2 130 672

## Description

L'invention concerne les rampes de culbuteurs pour moteur à combustion interne et, plus particulièrement, leur agencement sur une culasse.

On sait qu'une rampe de culbuteurs comprend un axe porté par au moins un support solidaire de la culasse du moteur, ce support étant soit rapporté et fixé sur la culasse soit venu de matière avec cette dernière. Des chapeaux peuvent être utilisés pour assurer la fixation de l'axe sur ses supports, de même que des chapeaux de paliers sont prévus pour délimiter en partie les paliers qui supportent à rotation un arbre à cames, ces chapeaux étant fixés sur la culasse par des vis ou moyens analogues. Les culbuteurs sont montés oscillants sur l'axe et sont maintenus et guidés latéralement le long de cet axe par des organes comportant des surfaces de guidage perpendiculaires audit axe. Dans la technique antérieure, ces organes peuvent être constitués par les chapeaux de support de la rampe de culbuteurs ou par des entretoises enfilées sur l'axe et les cas échéant sollicitées par des ressorts. Un tel agencement nécessite un nombre de pièces relativement élevé et se traduit par des opérations de montage et de démontage complexes.

Le document EP-A 0 091 096 décrit un agencement d'une rampe de culbuteurs sur une culasse de moteur à combustion interne, cette culasse comportant des paliers pour un arbre à cames délimités en partie par la culasse et en partie par au moins un chapeau de palier d'arbre à cames fixé sur la culasse, et des supports pour la rampe de culbuteurs, cette dernière comportant un axe fixé sur lesdits supports et des culbuteurs montés oscillants autour dudit axe et coopérant avec les cames de l'arbre à cames, et des moyens de guidage des culbuteurs, délimitant des surfaces de guidage perpendiculaires audit axe, au moins un chapeau de palier d'arbre à cames comportant au moins un prolongement latéral délimitant ladite surface de guidage.

La réalisation sous forme d'éléments uniques des paliers d'arbre à cames et des moyens de fixation de l'axe des culbuteurs rend les opérations de montage d'un tel ensemble particulièrement complexes et délicates. De plus chacun des éléments formant les supports doubles est d'une réalisation coûteuse notamment du fait des nombreux usinages précis qu'il est nécessaire d'y réaliser.

L'invention a pour but de réaliser un agencement de rampe de culbuteurs sur une culasse de moteur à combustion interne dans lequel le positionnement et le guidage latéral des culbuteurs sur l'axe de culbuteurs soit précis et dans lequel les opérations de montage et de démontage soient facilitées.

A cet effet l'invention a pour objet un agencement d'une rampe de culbuteurs sur une culasse de moteur à combustion interne, cette culasse comportant des paliers pour un arbre à cames, délimités en partie par la culasse et en partie par au moins un chapeau de palier d'arbre à cames fixé sur la culasse, et des supports pour la rampe de culbuteurs, cette dernière comportant un axe fixé sur lesdits supports, des culbuteurs montés oscillants autour dudit axe et coopérant avec les cames de l'arbre à cames, et des moyens de guidage des culbuteurs, délimitant des surfaces de guidage perpendiculaires audit axe, au moins un chapeau de palier d'arbre à cames comportant au moins un prolongement latéral délimitant ladite surface de guidage, caractérisé en ce que lesdits supports pour la rampe de culbuteurs n'incluent pas ledit chapeau de palier d'arbre à cames et en ce que l'axe de culbuteurs est fixé sur au moins un support ménagé dans la culasse.

L'invention va être décrite plus en détail ci-dessous en se référant au dessin annexé, donné uniquement à titre d'exemple, et sur lequel:
- la Fig. 1 est une vue schématique, partielle, de dessus d'un agencement selon l'invention;
- la Fig. 2 est une vue en coupe partielle suivant la ligne II-II de la Fig. 1.

Une rampe de culbuteurs selon un mode préféré de réalisation de l'invention est illustrée aux Figs. 1 et 2. Un axe de culbuteurs 1 est disposé de façon classique parallèlement à un arbre à cames 2. Des culbuteurs 3 sont montés de façon oscillante sur l'axe 1 qui est fixé dans des supports 4a d'une culasse 4, directement par des vis 5 traversant diamétralement l'axe de culbuteurs pour être vissées dans des trous taraudés dans la culasse. Au droit de ces vis, l'axe comporte des méplats 1 a.

L'arbre à cames est supporté à rotation dans des paliers 6 dont les parties supérieures sont constituées par des chapeaux de palier 7 fixés à la culasse 4 par de vis 8. Les chapeaux de palier 7 comportent selon l'invention des prolongements 9 assurant le positionnement et le guidage latéral des culbuteurs. Ces prolongements sont usinés avec précision pour ménager des portées 10 qui coopèrent avec des portées 11 ménagées sur les culbuteurs afin de déterminer leur position latérale. Selon qu'ils sont situés à une extrémité ou en un emplacement intermédiaire de l'arbre à cames, les chapeaux 7, 7' peuvent comporter un ou plusieurs prolongements latéraux 9 ou 9'.

Comme on le voit sur la Fig. 1, deux culbuteurs sont disposés pour former un ensemble emprisonné entre deux éléments de guidage, un ressort 12 étant disposé entre leurs faces en regard, pour les écarter l'un de l'autre et les appliquer contre les surfaces de guidage adjacentes.

Les avantages obtenus grâce à un agencement sont les suivants:
- le fait d'utiliser des prolongements latéraux des chapeaux de palier de l'arbre à cames comme moyens de guidage des culbuteurs permet de supprimer les chapeaux de support de l'axe portant ces culbuteurs. Le nombre de pièces est ainsi réduit et les opérations de montage s'en trouvent facilitées.
- les culbuteurs sont positionnés et guidés de façon plus précise par rapport aux cames avec lesquelles ils coopèrent.

## Revendications

1. Agencement d'une rampe de culbuteurs sur une culasse de moteur à combustion interne, cette culasse (4) comportant des paliers (6) pour un arbre à cames (2), délimités en partie par la culasse (4) et en partie par au moins un chapeau de palier (7) d'arbre à cames (2) fixé sur la culasse, et des supports (4a) pour la rampe de culbuteurs, cette dernière comportant un axe (1) fixé sur lesdits supports et des culbuteurs (3) montés oscillants autour dudit axe et coopérant avec les cames de l'arbre à cames (2), et des moyens de guidage (9) des culbuteurs (3), délimitant des surfaces de guidage (10) perpendiculaires audit axe, au moins un chapeau de palier (7) d'arbre à cames (2) comportant au moins un prolongement latéral (9) délimitant ladite surface de guidage (10), caractérisé en ce que lesdits supports (4a) pour la rampe de culbuteurs n'incluent pas ledit chapeau de palier (7) d'arbre à cames (2) et en ce que l'axe de culbuteurs (1) est fixé sur au moins un support (4a) ménagé dans la culasse.

2. Agencement selon la revendication 1, caractérisé en ce que l'axe de culbuteurs (1) est fixé sur le support (4a) directement par des vis (5) qui le traversent diamétralement.

3. Agencement selon l'une des revendications 1 ou 2, caractérisé en ce qu'un chapeau de palier (7) d'arbre à cames (2), intermédiaire, comporte deux prolongements latéraux (9) délimitant chacun une surface de guidage (10).

4. Agencement selon l'une des revendications 1 ou 2, caractérisé en ce que les chapeaux (7) de palier de l'arbre à cames (2) disposés au voisinage des extrémités de cet arbre à cames comportent chacun un prolongement unique (9') délimitant une surface de guidage (10').

## Patentansprüche

1. Kipphebelanordnung auf einem Zylinderkopf einer Brennkraftmaschine mit Innenverbrennung, wobei der Zylinderkopf (4) Wellenlager (6) für eine Nockenwelle (2) aufweist, die teilweise vom Zylinderkopf (4) und teilweise von wenigstens einem Lagerkopf (7) der auf dem Zylinderkopf befestigten Nockenwelle (2) begrenzt sind, wobei ferner Stützen (4a) für die Kipphebelrampe vorgesehen sind, die eine Welle (1) aufweist, die an den Stützen befestigt ist und die Kipphebel (3) um die Welle schwingen und mit den Nocken der Nockenwelle (2) zusammenarbeiten, und wobei Führungsmittel (9) der Kipphebel (3) Führungsflächen (10) senkrecht zur Welle begrenzen und wenigstens ein Lagerkopf (7) der Nockenwelle (2) wenigstens eine seitliche Verlängerung (9) aufweist, die die Führungsfläche (10) begrenzt, dadurch gekennzeichnet, daß die Stützen (4a) für die Kipphebelrampe den Lagerkopf (7) der Nockenwelle (2) nicht einschließen und daß die Kipphebelwelle (1) an wenigstens einer Stütze (4a) im Zylinderkopf befestigt ist.

2. Kipphebelanordnung nach Anspruch 1, dadurch gekennzeichnet, daß die Kipphebelwelle (1) direkt mit Schrauben (5) auf der Stütze (4a) befestigt ist, die die Stütze diametral durchqueren.

3. Kipphebelanordnung nach Anspruch 1 oder 2, dadurch gekennzeichnet, daß ein Zwischen-Lagerkopf (7) der Nockenwelle (2) zwei seitliche Verlängerungen (9) aufweist, die jeweils eine Führungsfläche (10) begrenzen.

4. Kipphebelanodnung nach Anspruch 1 oder 2, dadurch gekennzeichnet, daß die den Enden der Nockenwelle (2) benachbart angeordneten Lagerköpfe (7) jeweils eine einzige Verlängerung (9') aufweisen, die eine Führungsfläche (10') begrenzen.

## Claims

1. Rocker arm arrangement on an internal combustion engine cylinder head (4), the latter having bearings (6) for a camshaft (2), partly defined by the cylinder head (4) and partly by at least one camshaft bearing cap (7) fitted to the cylinder head, together with supports (4a) for the rocker arm system, the latter having a shaft (1) fixed to said supports, rocker arms (3) mounted in oscillating manner about said shaft and cooperating with the cams of the camshaft (2), together with means for guiding (9) the rocker arms (3), defining guide surface (10) perpendicular to said shaft, at least one camshaft bearing cap (7) having at least one lateral extension (9) defining said guide surface (10), characterized is that said supports (4a) for the rocker arm arrangement do not include the camshaft bearing cap (7) and that the shaft of the rocker arms (1) is fixed to at least one support (4a) provided in the cylinder head.

2. Arrangement according to claim 1, characterized in that the rocker arm shaft (1) is fixed directly to support (4a) by screws (5) diametrically passing through the same.

3. Arrangement according to one of the claims 1 or 2, characterized in that an intermediate camshaft (2) bearing cap (7) has two lateral extensions (9), each defining a guide surface (10).

4. Arrangement according to one of the claims 1 or 2, characterized in that the camshaft (2) bearing cap (7) located in the vicinity of the ends of said camshaft have in each case a single extension (9') defining a guide surface (10').
